# EUROPÄISCHE PATENTANMELDUNG

(11) **EP 1 413 834 A1**
(43) Veröffentlichungstag der Anmeldung: **28.04.2004**
(21) Anmeldenummer: 03090312.4
(22) Anmeldetag: 24.09.2003
(51) Int. Cl.: F24D 19/06

(54) **Verkleidung für einen Heizkörper**

(30) Priorität: 25.10.2002 DE 20216559 U
(71) Anmelder: KERMI GmbH, 94447 Plattling (DE); Arbonia AG, 9320 Arbon/Frasnacht (CH)
(72) Erfinder: Schöringhumer, Dieter, 6980 Lustenau (AT); Pohl, Rüdiger, 94469 Deggendrof (DE); Cenci, Danilo, 9320 Arbon (CH); Feldmeier, Dieter, 94469 Deggendorf (DE); Schönberger, Markus, 94264 Langdorf (DE); Weigl, Peter, 84034 Landshut (DE)
(74) Vertreter: Köckeritz, Günter

(57) **Zusammenfassung**

Verkleidung für einen Heizkörper, bestehend aus mehreren seitlichen Verkleidungsabdeckungen und einer oberen Abdeckung, wobei in mindestens einem Abdeckungsteil (2, 3) eine Öffnung (4) vorgesehen ist, die von einer Platte (5) abgedeckt wird, wobei die Platte (5) mit Mitteln zur Verbindung mit der Verkleidung (2, 3) versehen ist.

## Beschreibung

Die Erfindung betrifft eine Verkleidung für einen Heizkörper bestehend aus mehreren seitlichen Verkleidungsteilen und einer oberen Abdeckung.

Heizkörper werden häufig mit Zierblechen und Verkleidungen versehen, die im allgemeinen die Aufgabe haben den Heizkörper optisch ansprechender zu gestalten und eine äußerliche Reinigung zu vereinfachen.
Zierbleche und Verkleidungen für Heizkörper sind beispielsweise in der DE 43 34 704 und in der DE 40 23 548 beschrieben. Sie werden am Heizkörper durch Auflegen, Anklemmen oder -stecken, mittels Schraubverbindung oder auf andere Weise befestigt. Die Verkleidungen werden dabei derart gestaltet und angebracht, dass sie die vom Heizmedium durchströmten Rohrleitungen und die aus dem Boden oder der Wand verlegten Rohleitungen und Rohranschlüsse verdecken.
Bei Verwendung von zur optischen Verschönerung am Heizkörper befestigten Zierblechen bleiben die neben dem Heizkörper angeordneten Ventile und Regeleinrichtungen optisch störende und eine Reinigung behindernde Elemente.
Es muss jedoch gewährleistet werden, dass die Bedien- und Stellelemente zur Regelung des Heizkörpers und zur Kontrolle und Instandhaltung der Ventile zugänglich bleiben, ohne dass die Verkleidung dadurch ihren Effekt verliert. Insbesondere verschlechtern Entlüftungsventile zum Entfernen von Luft aus Rohrleitungen bzw. dem Heizkörper den optischen Eindruck des Heizkörpers, da diese wegen der erforderlichen leichten Zugänglichkeit meist unverdeckt von der Verkleidung an den äußeren Enden von Rohrstutzen der Heizkörper befestigt sind.

Aufgabe der Erfindung ist es deshalb eine Heizkörperverkleidung derart zu gestalten, dass sie die vom Heizmedium durchströmten Rohrleitungen und Ventile, insbesondere das Entlüftungsventil verdeckt und in das Gesamtdesign integriert.

Erfindungsgemäß wird diese Aufgabe durch die Merkmale des Anspruchs 1 gelöst. Vorteilhafte Ausführungen der Erfindung sind in den Ansprüchen 2 bis 8 beschrieben.
Demnach beinhaltet die Erfindung eine Verkleidung für einen Heizkörper, die aus mehreren seitlichen Verkleidungsabdeckungen und einer oberen Abdeckung, besteht, wobei in mindestens einem Abdeckungsteil eine Öffnung vorgesehen ist, die von einer Platte abgedeckt wird, und die Platte mit Mitteln zur Verbindung mit der Verkleidung versehen ist. Die Öffnung bzw. die Platte ist an einer Stelle oder an mehreren Stellen der Verkleidung angeordnet, wobei sich im Bereich unter der Öffnung Regel- und /oder Stelleinrichtungen des Heizkörpers befinden, die so besser, d.h. verdeckt und in das Gesamtdesign integriert werden können.
In einer weiteren Ausgestaltung der Erfindung ist es von Vorteil, dass die Platte Mittel zur drehbaren Führung der Platte in der Verkleidung aufweist, die gleichzeitig zur Verbindung mit der Verkleidung geeignet sind und weiter zur lagerichtigen Fixierung der Platte andere Mittel vorgesehen sind, die in die Verkleidung einrastbar sind, so dass die Haltewirkung der Platte noch weiter verbessert wird. Die Mittel zur drehbaren Führung weisen dazu ringförmig angeordnete federnde Elemente auf, die mit Hinterschneidungen zum Eingreifen des Randes der Öffnung der Verkleidung versehen sind. Die Mittel zur lagerichtigen Fixierung der Platte weisen Rastelemente auf, die in die Verkleidung bzw. in der Verkleidung dafür vorgesehene Öffnungen und /oder Vertiefungen einrastbar sind. Vorteilhafter Weise sind die verschiedenen Mittel sich gegenüberliegend angeordnet, wodurch ein Schwenken der Platte ermöglicht wird.

Ein weiteres Merkmal der Erfindung besteht darin, dass die Platte der Abdeckung einer Öffnung in der oberen Heizkörperverkleidung dient, wobei unterhalb der Öffnung ein Entlüftungsventil des Heizkörpers angeordnet ist. Damit wird dieses Ventil ohne Schwierigkeiten bezüglich der Zugänglichkeit optisch hervorragend in das Gesamtdesign eingeordnet. Die Platte kann dabei eckig oder rundlich ausgebildet sein und die verschiedensten geometrischen Formen aufweisen, die zur Abdeckung der Öffnung in der Heizkörperverkleidung geeignet sind.

Eine besonders vorteilhafte Ausführung der Erfindung besteht darin, dass die Platte rechteckig ausgebildet ist, wobei an einer Ecke der schmalen Seite der Platte ein Mittel zur drehbaren Führung angeordnet ist und an der gegenüberliegenden anderen schmalen Seite des Rechtecks an jeder Ecke je ein Mittel zur lagerichtigen Fixierung der Platte angeordnet ist.

Die Erfindung wird nachstehend anhand der beigefügten, schematischen Zeichnung an einem Ausführungsbeispiel näher erläutert. In den Zeichnungen zeigen
- Figur 1:: einen angedeuteten Heizkörper mit Verkleidung in Draufsicht,
- Figur 2:: einen angedeuteten Heizkörper mit Verkleidung in Draufsicht mit Platte in geöffneter Position,
- Figur 3:: eine Teilansicht eines Heizkörper mit Verkleidung in Schnittdarstellung,
- Figur 4:: eine Platte in perspektivischer Ansicht.

Die Verkleidung des in den Figuren 1 bis angedeuteten Heizkörpers 1 besteht aus den seitlichen Verkleidungsabdeckungen 2 und einer oberen Abdeckung 3. Im Ausführungsbeispiel ist in der oberen Abdeckung 3 ist eine Öffnung 4 vorgesehen, die von einer Platte 5 abgedeckt wird, wobei die Platte mit Mitteln zur Verbindung mit der oberen Abdeckung 3 versehen ist. Die Öffnung bzw. die Platte kann selbstverständlich auch an anderen Stellen der Verkleidung angeordnet sein. Die Platte 5 weist Mittel 6 zur drehbaren Führung der Platte in der Abdeckung 3 auf, die gleichzeitig zur Verbindung mit der Abdeckung 3 geeignet sind. Weiter sind zur lagerichtigen Fixierung der Platte 5 Mittel 7 vorgesehen, die in die Abdeckung 3 einrastbar sind. Die Platte 5 dient der Abdeckung der Öffnung 4 in der Abdeckung 3, wobei unterhalb der Öffnung 4 das Entlüftungsventil 8 des Heizkörpers 1 angeordnet ist. Die Platte kann die verschiedensten geometrischen Formen aufweisen, die zur Abdeckung der Öffnung in der Heizkörperverkleidung geeignet sind.
Die Mittel 6 sind ringförmig angeordnete federnde Elemente 9, die mit Hinterschneidungen zum Eingreifen des Randes der Öffnung 4 der Abdeckung 3 versehen sind. Die Mittel 7 sind Rastelemente 10, die in die Abdeckung 3 bzw. in der Verkleidung dafür vorgesehene Öffnungen und /oder Vertiefungen einrastbar sind.
Vorteilhafter Weise sind die Mittel 6 den Mitteln 7 gegenüberliegend angeordnet sind, wodurch ein Wegschwenken der Platte 5 ermöglicht wird. Im vorliegenden Beispiel ist die Platte 5 rechteckig ausgebildet, wobei an einer Ecke der schmalen Seite der Platte ein Mittel 6 angeordnet ist und an der gegenüberliegenden anderen schmalen Seite des Rechtecks an jeder Ecke je ein Mittel 7 angeordnet ist.

## Patentansprüche

1. Verkleidung für einen Heizkörper, bestehend aus mehreren seitlichen Verkleidungsabdeckungen und einer oberen Abdeckung, **dadurch gekennzeichnet, dass** in mindestens einem Abdeckungsteil (2, 3) eine Öffnung (4) vorgesehen ist, die von einer Platte (5) abgedeckt wird, wobei die Platte (5) mit Mitteln zur Verbindung mit der Verkleidung (2, 3) versehen ist.

2. Verkleidung nach Anspruch 1, **dadurch gekennzeichnet, dass** die Platte (5) Mittel (6) zur drehbaren Führung der Platte (5) in der Verkleidung (2, 3) aufweist, die gleichzeitig zur Verbindung mit der Verkleidung (2, 3) geeignet sind und weiter zur lagerichtigen Fixierung der Platte (5) Mittel (7) vorgesehen sind, die in die Verkleidung (2, 3) einrastbar sind.

3. Vorrichtung nach Anspruch 1 oder 2, **dadurch gekennzeichnet, dass** die Platte (5) der Abdeckung einer Öffnung (4) in der Heizkörperverkleidung (2, 3) dient, wobei unterhalb der Öffnung (4) ein Entlüftungsventil (8) des Heizkörpers (1) angeordnet ist.

4. Vorrichtung nach einem der o.g. Ansprüche, **dadurch gekennzeichnet, dass** die Platte (5) eckig oder rundlich ausgebildet ist und die verschiedensten geometrischen Formen aufweist, die zur Abdeckung der Öffnung (4) in der Heizkörperverkleidung (2, 3) geeignet sind.

5. Vorrichtung nach einem der o.g. Ansprüche, **dadurch gekennzeichnet, dass** die Mittel (6) ringförmig angeordnete federnde Elemente (9) aufweisen, die mit Hinterschneidungen zum Eingreifen des Randes der Öffnung (4) der Verkleidung (2, 3) versehen sind.

6. Vorrichtung nach einem der o.g. Ansprüche, **dadurch gekennzeichnet, dass** die Mittel (7) Rastelemente (10) aufweisen, die in die Verkleidung (2, 3) bzw. in der Verkleidung dafür vorgesehene Öffnungen und /oder Vertiefungen einrastbar sind.

7. Vorrichtung nach einem der o.g. Ansprüche, **dadurch gekennzeichnet, dass** die Mittel (6) den Mitteln (7) gegenüberliegend angeordnet sind.

8. Vorrichtung nach einem der o.g. Ansprüche, **dadurch gekennzeichnet, dass** die Platte (5) rechteckig ausgebildet ist, wobei an einer Ecke der schmalen Seite der Platte (5) ein Mittel (6) angeordnet ist und an der gegenüberliegenden anderen schmalen Seite des Rechtecks an jeder Ecke je ein Mittel (7) angeordnet ist.
